# EUROPÄISCHE PATENTSCHRIFT

(11) **EP 1 312 297 B1**
(45) Veröffentlichungstag und Bekanntmachung des Hinweises auf die Patenterteilung: **07.03.2007**
(21) Anmeldenummer: 02020716.3
(22) Anmeldetag: 14.09.2002
(51) Int. Cl.: A47L 15/42, A47L 15/23, A47L 15/50, A47L 15/16

(54) **Geschirrspülmaschine**
Dishwasher
Lave-vaisselle

(30) Priorität: 14.11.2001 DE 10155903
(43) Veröffentlichungstag der Anmeldung: 21.05.2003
(73) Patentinhaber: Electrolux Home Products Corporation N.V., 1930 Zaventem (BE)
(72) Erfinder: Brendgens, Lothar, 91126 Schwabach (DE)
(74) Vertreter: Baumgartl, Gerhard Willi

(56) Entgegenhaltungen:
- EP-A- 0 401 767
- EP-A- 0 943 281
- WO-A-98/02082
- DE-A1- 2 355 271

## Beschreibung

Die Erfindung betrifft eine Geschirrspülmaschine gemäß dem Oberbegriff des Patentanspruchs 1.

Geschirrspülmaschinen der eingangs genannten Art wie z.B. EP-0 401 767 A weisen eine gehäusefeste Zuführung auf, die zum Zuführen von Spülflüssigkeit von einer Umwälzpumpe zu einem Spülraum dient. Die Zuführung ist lösbar mit einer ersten bzw. oberen Sprüheinrichtung verbindbar, die an der Unterseite eines in den bzw. aus dem Spülraum ein- und ausfahrbaren oberen Geschirrkorbes angeordnet ist. Die obere Sprüheinrichtung umfasst einen Sprüharm, der das im Geschirrkorb befindliche Spülgut von unten her besprüht, sowie ein Sprüharm-Verbindungsrohr, das am Geschirrkorb befestigt ist und lösbar mit der Zuführung strömungsmäßig verbindbar ist. Beim Herausfahren des oberen Geschirrkorbes aus dem Spülraum wird die erste Sprüheinrichtung von der Zuführung getrennt. Um dem Benutzer ein individuelles Einordnen des anfallenden Spülguts zu erleichtern, ist der obere Geschirrkorb in der Regel höhenverstellbar ausgebildet. Beispielsweise erfordert das Einordnen von großen Töpfen oder Pfannen ein Anheben des oberen Geschirrkorbes. Sperriges oder flächiges Spülgut, wie Backbleche, Servierplatten, Schneidbretter und dergleichen Geschirrteile, lässt sich jedoch auch bei angehobenem Geschirrkorb nicht im Spülraum unterbringen, so dass der obere Geschirrkorb und somit die erste Sprüheinrichtung vollständig aus dem Spülraum entfernt werden müssen. Nachteilig ist hierbei, dass das Spülgut bei entfernter erster Sprüheinrichtung unzureichend mit Spülflüssigkeit besprüht wird.

Ausgehend von diesem Stand der Technik liegt der Erfindung die Aufgabe zugrunde, eine Geschirrspülmaschine bereitzustellen, bei der eine verbesserte Reinigung des Spülguts, insbesondere von sperrigem oder flächigem Spülgut, erzielt wird.

Diese Aufgabe wird nach den Merkmalen des Patentanspruchs 1 gelöst. Vorteilhafte Weiterbildungen sind in den Unteransprüchen angegeben.

Ein Kern der Erfindung liegt darin, dass im Bereich der Zuführung eine zweite Sprüheinrichtung vorgesehen ist, die wirksam ist, wenn die erste Sprüheinrichtung von der Zuführung getrennt ist. Somit steht automatisch eine zweite Sprüheinrichtung zur Verfügung, die anstelle der ersten Sprüheinrichtung die Spülflüssigkeit auf das zu reinigende Spülgut sprüht. Insbesondere sperriges und flächiges Spülgut kann anhand der zweiten Sprüheinrichtung effektiv gereinigt werden. Dadurch, dass die zweite Sprüheinrichtung im Bereich der Zuführung vorgesehen ist und einen integrierten Bestandteil bildet, brauchen keine zusätzlichen Bauteile installiert werden, wenn die erste Sprüheinrichtung beispielsweise durch Herausfahren des oberen Geschirrkorbes von der Zuführung getrennt ist.

Vorteilhafterweise ist die zweite Sprüheinrichtung einer Austrittsöffnung der Zuführung zugeordnet, wobei die zweite Sprüheinrichtung von einer inaktiven Ausgangsstellung etwa außerhalb der Austrittsöffnung in eine aktive Endstellung im Bereich der Austrittsöffnung bewegbar ist, wenn die erste Sprüheinrichtung von der Zuführung getrennt ist. Dadurch, dass die zweite Sprüheinrichtung in ihrer inaktiven Ausgangsstellung etwa außerhalb der Austrittsöffnung angeordnet ist, wird die normale Versorgung der ersten Sprüheinrichtung mit Spülflüssigkeit gewährleistet. Wenn die erste Sprüheinrichtung entfernt wird, lässt sich die zweite Sprüheinrichtung auf einfache Weise in die aktive Endstellung im Bereich der Austrittsöffnung bringen, so dass ein größtmöglicher Strahldruck der Spülflüssigkeit gewährleistet ist.

Besonders bevorzugt ist die zweite Sprüheinrichtung schwenkbar in der Zuführung angeordnet, wobei die zweite Sprüheinrichtung einen mit Düsen versehenen Sprühkopf umfasst, der in der inaktiven Ausgangsstellung in Strömungsrichtung der Spülflüssigkeit betrachtet hinter der Austrittsöffnung angeordnet ist und in der aktiven Endstellung in der Austrittsöffnung positioniert ist. Durch diese konstruktive Maßnahme kann die zweite Sprüheinrichtung anhand des in Strömungsrichtung wirksamen Spülflüssigkeitsdruckes von der inaktiven Ausgangsstellung in die aktive Endstellung geschwenkt werden, wenn die erste Sprüheinrichtung entfernt ist und die Geschirrspülmaschine in Betrieb genommen wird. In der inaktiven Ausgangsstellung ist der Sprühkopf der zweiten Sprüheinrichtung zweckmäßigerweise so weit hinter der Austrittsöffnung angeordnet, dass er im wesentlichen von der Spülflüssigkeit umströmt wird, um eine zufriedenstellende Versorgung der ersten Sprüheinrichtung mit Spülflüssigkeit zu ermöglichen.

Um einen ausreichenden Abstand zwischen dem Sprühkopf der zweiten Sprüheinrichtung und der Austrittsöffnung zu gewährleisten, ist der Sprühkopf vorteilhafterweise über wenigstens ein Abstandselement von der Austrittsöffnung beabstandet angeordnet. Vorzugsweise ist das Abstandselement derart an der ersten Sprüheinrichtung positioniert, dass es sich durch die Austrittsöffnung der Zuführung erstreckt, wenn die erste Sprüheinrichtung mit der Zuführung verbunden ist. Durch diese konstruktive Maßnahme drückt das Abstandselement den Sprühkopf in einen hinteren Bereich der Zuführung, so dass der Sprühkopf in der inaktiven Ausgangsstellung von der Spülflüssigkeit umgangen wird. Beim Entfernen der ersten Sprüheinrichtung von der Zuführung wird zugleich das Abstandselement entfernt, so dass die zweite Sprüheinrichtung anhand des Spülflüssigkeitsdruckes in die aktive Endstellung bewegt wird.

Vorzugsweise weist der Sprühkopf der zweiten Sprüheinrichtung eine im wesentlichen bezüglich der Austrittsöffnung 4 konvex gewölbte Frontplatte mit voneinander beabstandeten Düsen auf, so dass die Spülflüssigkeit etwa gleichmäßig auf das im Spülraum befindliche Spülgut verteilt wird. Die Gestaltung der Formplatte (11) ist nicht auf einer nach aussen gewölbte Formgebung beschränkt, vielmehr sind beliebige Formen möglich, diese sollten jedoch so gewählt werden, dass das Spülgut optimal besprüht wird.

Vorteilhafterweise ist um die Austrittsöffnung der Zuführung ein Dichtelement zur dichtenden Verbindung der ersten Sprüheinrichtung und/oder der zweiten Sprüheinrichtung mit der Zuführung angeordnet, so dass ein Leckwasseraustritt verhindert und der Sprühdruck aufrecht erhalten wird.

Die Erfindung wird nachstehend, auch hinsichtlich weiterer Merkmale und Vorteile, anhand der Beschreibung eines Ausführungsbeispiels und unter Bezugnahme auf die beiliegenden Zeichnungen näher erläutert.

Hierbei zeigen:
- Fig. 1: einen Ausschnitt einer Zuführung mit einer zweiten Sprüheinrichtung in ihrer inaktiven Ausgangsstellung in Schnittansicht, und
- Fig. 2: eine Schnittansicht der zweiten Sprüheinrichtung in ihrer aktiven Endstellung.

In Fig. 1 ist ein Ausschnitt einer gehäusefesten Zuführung 1 in Schnittansicht gezeigt. Die Zuführung 1 ist als Steigrohr ausgebildet und dient zum Zuführen von Spülflüssigkeit von einer Umwälzpumpe zu einem Spülraum 2, wobei die Zuführung 1 von einer Spülbehälter-Rückwand 3 her mit einer Austrittsöffnung 4 in den Spülraum 2 mündet. Die Zuführung 1 ist lösbar mit einer ersten Sprüheinrichtung 5,6 strömungsmäßig verbunden, die an der Unterseite eines in den bzw. aus dem Spülraum 2 ein- und ausfahrbaren oberen Geschirrkorbes (nicht gezeigt) positioniert ist. Die erste Sprüheinrichtung 5,6 umfasst einen Sprüharm 5 und ein Sprüharm-Verbindungsrohr 6, an dem der Sprüharm 5 drehbar gelagert ist. Das Sprüharm-Verbindungsrohr 6 ist mit seiner der Austrittsöffnung 4 zugewandten Eintrittsseite 7, die einen lösbaren Kupplungsbereich bildet, strömungsmäßig mit der Zuführung 1 verbunden, damit die Spülflüssigkeit dem Sprüharm 5 zugeführt werden kann. Das Sprüharm-Verbindungsrohr 6 ist an der Unterseite des oberen Geschirrkorbes über Halterungen (nicht gezeigt) befestigt, so dass die erste Sprüheinrichtung 5,6 bei herausgefahrenem Geschirrkorb von der Zuführung 1 getrennt ist.

In der Zuführung 1 ist eine zweite Sprüheinrichtung 8,9 schwenkbar angeordnet, die zweckmäßigerweise aus einem nicht korrodierbaren Material, beispielsweise aus Edelstahl oder Kunststoff, hergestellt ist. Die zweite Sprüheinrichtung 8,9 umfasst einen mit Düsen 10 versehenen Sprühkopf 8 und einen starr mit dem Sprühkopf 8 verbundenen Hebelarm 9, der an seinem dem Sprühkopf 8 gegenüberliegenden Ende 13 schwenkbar an der Innenwand 14 der Zuführung 1 gelagert ist. Die zweite Sprüheinrichtung 8,9 ist derart in der Zuführung 1 positioniert, dass der Sprühkopf 8 von einer inaktiven Ausgangsstellung etwa außerhalb der Austrittsöffnung 4 in eine aktive Endstellung im Bereich der Austrittsöffnung 4 - und umgekehrt - bewegbar ist. In dem konkreten Ausführungsbeispiel.gemäß Fig. 1 ist der Sprühkopf 8 in der inaktiven Ausgangsstellung in Strömungsrichtung S der Spülflüssigkeit betrachtet hinter der Austrittsöffnung 4, insbesondere in einem hinteren Bereich der Zuführung 1 angeordnet, so dass der Sprühkopf 8 von der Spülflüssigkeit umströmt wird. Um sicherzustellen, dass der Sprühkopf 8 eine ausreichende Distanz zur Austrittsöffnung 4 aufweist, ist an der Eintrittsseite 7 des Sprüharm-Verbindungsrohres 6 ein etwa zapfenartiges Abstandselement 15 angeordnet, das sich durch die Austrittsöffnung 4 erstreckt, wenn die erste Sprüheinrichtung 5,6 bzw. das Sprüharm-Verbindungsrohr 6 mit der Zuführung 1 verbunden ist. Das Abstandselement 15 drückt den Sprühkopf 8 in den hinteren Bereich der Zuführung 1, so dass die Versorgung der ersten Sprüheinrichtung 5,6 mit Spülflüssigkeit gewährleistet ist.

Wenn die erste Sprüheinrichtung 5,6 von der Zuführung 1 getrennt wird, beispielsweise durch Herausfahren des oberen Geschirrkorbes aus dem Spülraum 2, wird das Abstandselement 15 ebenfalls entfernt, so dass sich die zweite Sprüheinrichtung 8,9 in die aktive Endstellung bewegen kann, wie in Fig. 2 gezeigt ist. Die zweite Sprüheinrichtung 8,9 wird zweckmäßigerweise anhand des in Strömungsrichtung S wirksamen Spülflüssigkeitsdruckes in die aktive Endstellung bewegt, wenn das Abstandselement 15 entfernt ist und die Geschirrspülmaschine in Betrieb genommen wird. Zusätzlich kann die zweite Sprüheinrichtung 8,9 beispielsweise mittels eines oder mehrerer Federelemente gegen die Austrittsöffnung 4 der Zuführung 1 vorgespannt sein.

Der Sprühkopf 8 weist in einer besonderen Ausführungsform eine im wesentlichen bezüglich der Austrittsöffnung 4 konvexe bzw. nach außen gewölbte Frontplatte 11 mit voneinander beabstandeten Düsen 10 auf, die als Bohrungen ausgebildet sind und vorzugsweise etwa gleichmäßig über die Frontplatte 11 verteilt sind. Durch die konvexe Form der Frontplatte 11 und durch die über die Frontplatte 11 verteilten Düsen 10 wird die Spülflüssigkeit unter einem größtmöglichen Winkel in den Spülraum 2 gesprüht, um das entfernt bzw. randseitig angeordnete Spülgut zufriedenstellend zu reinigen. Die Frontplatte 11 ist von einem umlaufenden Rand 12 begrenzt, der hinsichtlich seinen Abmessungen an den Querschnitt bzw. an den Innendurchmesser der Austrittsöffnung 4 der Zuführung 1 angepasst ist, so dass der Sprühkopf 8 in der aktiven Endstellung innerhalb der Austrittsöffnung 4 positioniert ist und geringfügig in den Spülraum 2 vorsteht.

An der Spülbehälter-Rückwand 3 ist ein Dichtelement 16 angebracht, das zentrisch um die Austrittsöffnung 4 der Zuführung 1 angeordnet ist. Das Dichtelement 16 ist als eine umlaufende Lippendichtung oder Manschette ausgebildet, die radial nach innen gebogen ist. Hierdurch sind eine äußere, der ersten Sprüheinrichtung 5,6 zugeordnete und eine innere, der zweiten Sprüheinrichtung 8,9 zugeordnete Auflage- bzw. Anpressfläche gebildet, an welche jeweils das Sprüharm-Verbindungsrohr 6 der ersten Sprüheinrichtung 5,6 und der Sprühkopf 8 der zweiten Sprüheinrichtung 8,9 anpressbar sind.

Anhand der oben beschriebenen zweiten Sprüheinrichtung 8,9 kann sperriges und flächiges Spülgut auf effektive Weise gereinigt werden, wenn die erste Sprüheinrichtung 5,6 von der Zuführung 1 getrennt ist. Besonders vorteilhaft ist, dass keine Montage von Bauteilen erforderlich ist, um die zweite Sprüheinrichtung 8,9 zu aktivieren, da diese fest in der Zuführung 1 integriert ist. Der Sprühkopf 8 der zweiten Sprüheinrichtung 8,9 ist in der inaktiven Ausgangsstellung vorteilhafterweise in einem hinteren Bereich der Zuführung 1 angeordnet, so dass ein normaler Spülbetrieb der ersten Sprüheinrichtung 5,6 ermöglicht ist. Wenn die erste Sprüheinrichtung 5,6 von der Zuführung 1 getrennt ist und die Geschirrspülmaschine in Betrieb genommen wird, wird die zweite Sprüheinrichtung 8,9 selbsttätig aktiviert, indem der Sprühkopf 8 anhand des Spülflüssigkeitsdruckes in die aktive Endstellung bzw. zur Austrittsöffnung 4 hin geschwenkt wird.

### Bezugszeichenliste

- 1: Zuführung
- 2: Spülraum
- 3: Spülbehälter-Rückwand
- 4: Austrittsöffnung
- 5: Sprüharm
- 6: Sprüharm-Verbindungsrohr
- 7: Eintrittsseite
- 8: Sprühkopf
- 9: Hebelarm
- 10: Düsen
- 11: Frontplatte
- 12: Rand
- 13: Ende
- 14: Innenwand
- 15: Abstandselement
- 16: Dichtelement

- S: Strömungsrichtung

## Patentansprüche

1. Geschirrspülmaschine mit mindestens einer gehäusefesten Zuführung (1) zum Zuführen von Spülflüssigkeit, wobei die Zuführung (1) lösbar mit einer ersten Sprüheinrichtung (5,6) verbunden ist, die insbesondere einem oberen Geschirrkorb zugeordnet ist,
**dadurch gekennzeichnet,**
**dass** im Bereich der Zuführung (1) eine zweite Sprüheinrichtung (8,9) vorgesehen ist, die wirksam ist, wenn die erste Sprüheinrichtung (5,6) von der Zuführung (1) getrennt ist.

2. Geschirrspülmaschine nach Anspruch 1,
**dadurch gekennzeichnet, dass** die zweite Sprüheinrichtung (8,9) einer Austrittsöffnung (4) der Zuführung (1) zugeordnet ist, wobei die zweite Sprüheinrichtung (8,9) von einer inaktiven Ausgangsstellung etwa außerhalb der Austrittsöffnung (4) in eine aktive Endstellung im Bereich der Austrittsöffnung (4) bewegbar ist, wenn die erste Sprüheinrichtung (5,6) von der Zuführung (1) getrennt ist.

3. Geschirrspülmaschine nach Anspruch 1 oder 2,
**dadurch gekennzeichnet, dass** die zweite Sprüheinrichtung (8,9) schwenkbar in der Zuführung (1) angeordnet ist, wobei die zweite Sprüheinrichtung (8,9) einen mit Düsen (10) versehenen Sprühkopf (8) umfasst, der in der inaktiven Ausgangsstellung in Strömungsrichtung (S) der Spülflüssigkeit betrachtet hinter der Austrittsöffnung (4) angeordnet ist und in der aktiven Endstellung in der Austrittsöffnung (4) positioniert ist.

4. Geschirrspülmaschine nach einem der Ansprüche 1 bis 3,
**dadurch gekennzeichnet, dass** der Sprühkopf (8) der zweiten Sprüheinrichtung (8,9) über wenigstens ein Abstandselement (15) von der Austrittsöffnung (4) beabstandet angeordnet ist, wobei das Abstandselement (15) derart an der ersten Sprüheinrichtung (5,6) positioniert ist, dass es sich durch die Austrittsöffnung (4) der Zuführung (1) erstreckt, wenn die erste Sprüheinrichtung (5,6) mit der Zuführung (1) verbunden ist.

5. Geschirrspülmaschine nach einem der Ansprüche 1 bis 4,
**dadurch gekennzeichnet, dass** der Sprühkopf (8) der zweiten Sprüheinrichtung (8, 9) eine Frontplatte (11) mit voneinander beabstandet angeordneten Düsen (10) aufweist.

6. Geschirrspülmaschine nach einem der Ansprüche 1 bis 5,
**dadurch gekennzeichnet, dass** die Frontplatte (11) im wesentlichen bezüglichen der Austrittsöffnung (4) konvex gewölbt ist.

7. Geschirrspülmaschine nach einem der Ansprüche 1 bis 6,
**dadurch gekennzeichnet, dass** der Sprühkopf (8) der zweiten Sprüheinrichtung (8, 9) einen umlaufenden Rand (12) umfasst, der hinsichtlich seinen Abmessungen etwa an den Querschnitt bzw. an den (Innen-)Durchmesser der Austrittsöffnung (4) der Zuführung (1) angepasst ist.

8. Geschirrspülmaschine nach einem der Ansprüche 1 bis 7,
**dadurch gekennzeichnet, dass** um die Austrittsöffnung (4) der Zuführung (1) ein Dichtelement (16) zur dichtenden Verbindung der ersten Sprüheinrichtung (5,6) und/oder der zweiten Sprüheinrichtung (8,9) mit der Zuführung (1) angeordnet ist.

9. Geschirrspülmaschine nach Anspruch 8,
**dadurch gekennzeichnet, dass** das Dichtelement (16) als eine umlaufende Lippendichtung oder Manschette ausgebildet ist, die radial nach innen gebogen ist, so dass die erste Sprüheinrichtung (5,6) und/oder die zweite Sprüheinrichtung (8,9) im wesentlichen daran anpressbar sind.

10. Geschirrspülmaschine nach einem der Ansprüche 1 bis 9, **dadurch gekennzeichnet, dass** die zweite Sprüheinrichtung (8, 9) aus einem nicht korrodierbaren Material, beispielsweise aus Edelstahl oder aus Kunststoff, hergestellt ist.

## Claims

1. Dish-washing machine having at least one feed inlet (1) fixed to the housing for supplying dish-washing liquid, wherein the feed inlet (1) is connected releasably to a first spraying device (5, 6), which is assigned in particular to an upper dish rack, **characterised in that** in the region of the feed inlet (1), a second spraying device (8, 9) is provided, which is active when the first spraying device (5, 6) is separated from the feed inlet (1).

2. Dish-washing machine according to claim 1, **characterised in that** the second spraying device (8, 9) is assigned to an outlet opening (4) of the feed inlet (1), wherein the second spraying device (8, 9) can be moved from an inactive starting position approximately outside of the outlet opening (4) into an active end position in the region of the outlet opening (4), when the first spraying device (5, 6) is separated from the feed inlet (1).

3. Dish-washing machine according to claim 1 or 2, **characterised in that** the second spraying device (8, 9) is arranged to be pivotable in the feed inlet (I), wherein the second spraying device (8, 9) comprises a spray head (8) provided with nozzles (10), which in the inactive starting position is arranged behind the outlet opening (4) seen in flow direction (S) of the dish-washing liquid and in the active end position is positioned in the outlet opening (4).

4. Dish-washing machine according to one of claims 1 to 3, **characterised in that** the spray head (8) of the second spraying device (8, 9) is arranged at a distance from the outlet opening (4) via at least one spacer (15), wherein the spacer (15) is positioned on the first spraying device (5, 6) such that it extends through the outlet opening (4) of the feed inlet (1) when the first spraying device (5, 6) is connected to the feed inlet (1).

5. Dish-washing machine according to one of claims 1 to 4, **characterised in that** the spray head (8) of the second spraying device (8, 9) has a front plate (11) with nozzles (10) arranged at a distance from one another.

6. Dish-washing machine according to one of claims I to 5, **characterised in that** the front plate (11) is arched convexly essentially with respect to the outlet opening (4).

7. Dish-washing machine according to one of claims I to 6, **characterised in that** the spray head (8) of the second spraying device (8, 9) comprises an annular edge (12), which is adapted with regard to its dimensions approximately to the cross-section or to the (internal) diameter of the outlet opening (4) of the feed inlet (1).

8. Dish-washing machine according to one of claims 1 to 7, **characterised in that** a sealing element (16) for seating connection of the first spraying device (5, 6) and/or the second spraying device (8, 9) to the feed inlet (1) is arranged around the outlet opening (4) of the feed inlet (1).

9. Dish-washing machine according to claim 8, **characterised in that** the sealing element (16) is designed as an annular lip seal or sleeve, which is bent radially inwards, so that the first spraying device (5, 6) and/or the second spraying device (8, 9) can be pressed essentially thereon.

10. Dish-washing machine according to one of claims I to 9, **characterised in that** the second spraying device (8, 9) is produced from a non-corrodible material, for example from stainless steel or from plastic.

## Revendications

1. Lave-vaisselle comportant au moins une tubulure d'admission (1) solidaire du carter pour l'acheminement du liquide de lavage, la tubulure d'admission (1) étant reliée de manière amovible à un premier dispositif de pulvérisation (5, 6), qui est associé en particulier à un panier de vaisselle supérieur, **caractérisé en ce que** dans la zone de la tubulure d'admission (1) est prévu un deuxième dispositif de pulvérisation (8, 9) qui est actif lorsque le premier dispositif de pulvérisation (5, 6) est séparé de la tubulure d'admission (1).

2. Lave-vaisselle selon la revendication 1, **caractérisé en ce que** le deuxième dispositif de pulvérisation (8, 9) est associé à un orifice de sortie (4) de la tubulure d'admission (1), le deuxième dispositif de pulvérisation (8, 9) pouvant être amené d'une position initiale inactive sensiblement en dehors de l'orifice de sortie (4) dans une position finale active dans la zone de l'orifice de sortie (4) lorsque le premier dispositif de pulvérisation (5, 6) est séparé de la tubulure d'admission (1).

3. Lave-vaisselle selon la revendication 1 ou 2, **caractérisé en ce que** le deuxième dispositif de pulvérisation (8, 9) est monté pivotant dans la tubulure d'admission (1), le deuxième dispositif de pulvérisation (8, 9) comportant une tête de pulvérisation (8) qui est munie de buses (10) et qui, dans la position initiale inactive, est située, par référence au sens d'écoulement (S) du liquide de lavage, en aval de l'orifice de sortie (4) et, dans la position finale active, est positionnée dans l'orifice de sortie (4).

4. Lave-vaisselle selon l'une quelconque des revendications 1 à 3, **caractérisé en ce que** la tête de pulvérisation (8) du deuxième dispositif de pulvérisation (8, 9) est agencée à distance de l'orifice de sortie (4) par l'intermédiaire d'au moins un élément d'écartement (15), l'élément d'écartement (15) étant positionné sur le premier dispositif de pulvérisation (5, 6) de telle sorte qu'il passe à travers l'orifice de sortie (4) de la tubulure d'admission (1) lorsque le premier dispositif de pulvérisation (5, 6) est relié à la tubulure d'admission (1).

5. Lave-vaisselle selon l'une quelconque des revendications 1 à 4, **caractérisé en ce que** la tête de pulvérisation (8) du deuxième dispositif de pulvérisation (8, 9) comporte une plaque frontale (11) avec des buses (10) agencées à distance les unes des autres.

6. Lave-vaisselle selon l'une quelconque des revendications 1 à 5, **caractérisé en ce que** la plaque frontale (11) a une courbure sensiblement convexe par rapport à l'orifice de sortie (4).

7. Lave-vaisselle selon l'une quelconque des revendications 1 à 6, **caractérisé en ce que** la tête de pulvérisation (8) du deuxième dispositif de pulvérisation (8, 9) comporte un bord (12) périphérique qui est adapté par ses dimensions sensiblement à la section, plus précisément au diamètre (intérieur) de l'orifice de sortie (4) de la tubulure d'admission (1).

8. Lave-vaisselle selon l'une quelconque des revendications 1 à 7, **caractérisé en ce qu'**un élément d'étanchéité (16) est posé autour de l'orifice de sortie (4) de la tubulure d'admission (1) en vue d'un assemblage étanche du premier dispositif de pulvérisation (5, 6) et/ou du deuxième dispositif de pulvérisation (8, 9) avec la tubulure d'admission (1).

9. Lave-vaisselle selon la revendication 8, **caractérisé en ce que** l'élément d'étanchéité (16) est réalisé sous la forme d'une lèvre d'étanchéité périphérique ou d'une manchette, qui est courbée radialement vers l'intérieur, de telle sorte que le premier dispositif de pulvérisation (5, 6) et/ou le deuxième dispositif de pulvérisation (8, 9) peuvent être sensiblement pressés contre ledit élément d'étanchéité.

10. Lave-vaisselle selon l'une quelconque des revendications 1 à 9, **caractérisé en ce que** le deuxième dispositif de pulvérisation (8, 9) est réalisé dans un matériau non sensible à la corrosion, tel qu'un acier inoxydable ou une matière plastique.
